# FASCICULE DE BREVET EUROPEEN

(11) **EP 3 550 091 B1**
(45) Date de publication et mention de la délivrance du brevet: **02.08.2023**
(21) Numéro de dépôt: 19167249.2
(22) Date de dépôt: 04.04.2019
(51) Int. Cl.: E04F 13/00, E04F 13/08, E04F 13/18, E04F 19/06

(54) **SURFACE LAMBRISSÉE COMPRENANT UNE GRILLE DE VENTILATION, ET PROCÉDÉ DE FABRICATION DE LADITE GRILLE**
GETÄFELTE FLÄCHE UMFASSEND EIN LÜFTUNGSGITTER, UND HERSTELLUNGSVERFAHREN DES GITTERS
PANELLED SURFACE COMPRISING A VENTILATION SCREEN, AND METHOD OF MANUFACTURING SAID SCREEN

(30) Priorité: 04.04.2018 FR 1852914
(43) Date de publication de la demande: 09.10.2019
(73) Titulaire: SAS Matériaux Equipements Plastiques, 95380 Villeron (FR)
(72) Inventeur: MASSOTTE, Laurent, 31621 EUROCENTRE (FR)
(74) Mandataire: Godard, Xavier

(56) Documents cités:
- WO-A1-85/03965
- JP-A- H0 886 028
- US-A- 2 949 981

## Description

### DOMAINE D'APPLICATION DE L'INVENTION

La présente invention a trait au domaine de la ventilation et notamment aux adaptations permettant de réaliser dans les meilleures conditions la ventilation d'une surface revêtue au moyen de lambris.

### DESCRIPTION DE L'ART ANTÉRIEUR

La bonne pose d'un lambris et notamment un lambris composés de lames plastiques tel du PVC (polychlorure de vinyle) nécessite souvent une aération.

En effet, une mauvaise ventilation peut présenter les inconvénients suivants :
- de l'humidité peut apparaître à l'intérieur par exemple des avant-toits et créer ainsi des moisissures qui peuvent à termes engendrer de fortes dégradations sur l'avant-toit ou sur la charpente du bâtiment,
- un arrachage peut se produire si la différence de pression n'est pas atténuée, différence qui intervient par exemple lorsque le vent souffle à des vitesses importantes, la pression à l'intérieur du volume lambrissé n'étant pas alors la même qu'à l'extérieur.

Il est ainsi conseillé de poser des grilles de ventilation à intervalles réguliers par exemple par tranche de 2,5 mètres carrés.

Ces grilles se présentent classiquement sous la forme d'une lame dont les bords sont préformés pour coopérer et se fixer aux lames adjacentes et dont la surface est trouée pour laisser passer l'air. Cette lame ou grille de ventilation est intégrée au milieu des autres lames et fait dont partie du lambris.

Un inconvénient de ce type de grille réside dans leur esthétique et dans leur effet sur l'esthétique générale du lambris posé.

En effet, une surface trouée présente une esthétique moins attrayante qu'une surface lisse. De plus, elle crée une discontinuité sombre dans la surface lambrissée créée.

### DESCRIPTION DE L'INVENTION

Partant de cet état de fait, la demanderesse a mené des recherches visant à proposer une surface lambrissée telle que définie par les revendications annexées, comprenant des lames ou panneaux adjacents à une grille de ventilation dont l'esthétique est plus attrayante et qui ne crée pas de discontinuité dans la surface lambrissée à laquelle elle participe.

Ces recherches ont abouti à la conception et à la réalisation d'une grille de ventilation comprenant une lame trouée dont les bords sont préformés pour venir se fixer aux bords d'autres lames ou panneaux adjacents formant une surface lambrissée à ventiler, ladite surface lambrissée étant formée extérieurement par la succession des surfaces avant coplanaires desdites autres lames ou panneaux.

Cette grille est remarquable en ce qu'elle comprend :
- un corps comprenant une surface disposée en retrait par rapport aux surfaces avant des autres lames ou panneaux, laquelle surface en retrait est trouée pour laisser passer l'air, et
- un capotage disposé devant la surface trouée avec une face avant positionnée sensiblement coplanaire avec les surfaces avant des autres lames ou panneaux.

Cette grille est particulièrement avantageuse en ce que les trous de ventilation qui la traversent ne sont pas directement visibles de l'extérieur puisqu'ils sont occultés par le capotage. En effet, ces trous sont en retrait par rapport à la face extérieure visible du lambis laquelle est occupée par le capotage.

La lame est donc conçue de sorte que les trous ne sont pas directement visibles mais peuvent communiquer avec la face avant de la lame grâce à l'espace séparant la surface en retrait trouée et le capotage.

Ainsi, il n'y a plus de bande sombre attirant l'œil sur la surface lambrissée. De même, l'esthétique lambrissée est respectée puisque le capotage non seulement occulte les trous mais assure la continuité des surfaces.

Bien entendu, la grille de ventilation utilisée dans le cadre de l'invention peut aussi bien s'intercaler entre deux lames qu'entre les bords de deux panneaux reprenant l'esthétique de plusieurs lames de lambris assemblées.

Selon une autre caractéristique particulièrement avantageuse de l'invention, la grille de ventilation est en deux parties, le capotage venant se fixer sur le corps. Une réalisation en deux parties facilite la fabrication d'un tel produit qui en PVC est réalisé en extrusion mais doit également être percé.

Selon une autre caractéristique particulièrement avantageuse de l'invention, la liaison entre le corps et le capotage autorise le réglage de la position du capotage. Ainsi, la réalisation en deux parties permet en outre de jouer sur l'écartement entre le capotage et le corps. Le capotage n'est plus alors simplement un capotage esthétique d'occultation de la partie percée mais permet en outre un réglage fin de la ventilation proposée.

Selon une autre caractéristique particulièrement avantageuse de l'invention, ladite surface en retrait est préformée d'une projection longitudinale perpendiculaire formant languette avec laquelle vient coopérer le capotage.

La face arrière de ce dernier est pour ce faire préformée d'une projection longitudinale formant nervure qui est préformée d'une rainure dans laquelle vient s'introduire ladite languette.

Selon une autre caractéristique particulièrement avantageuse de l'invention, ledit corps adopte un profil s'évasant vers l'avant à partir de la surface en retrait trouée, le capotage étant préformé d'une portion plane de largeur sensiblement égale à celle de la surface trouée. Un profil évasé permet d'occulter au mieux la partie non évasée (la surface en retrait trouée) tout en autorisant l'air à passer.

Selon une autre caractéristique particulièrement avantageuse de l'invention, la surface trouée se prolonge de chaque côté de la lame par des portions latérales coplanaires arrière non trouées venant prendre appui sur les faces arrière des bords des lames ou panneaux adjacents, le profil s'évasant vers l'avant de part et d'autre de la surface trouée se prolongeant par des portions latérales avant parallèles aux portions latérales arrière et venant prendre appui sur les faces avant des bords des lames adjacentes.

Selon une autre caractéristique particulièrement avantageuse de l'invention, ladite languette est disposée au centre de ladite surface en retrait laquelle est trouée de part et d'autre de ladite languette.

Ainsi, selon un mode de réalisation préféré mais non limitatif, ladite lame formant la grille de ventilation utilisée dans le cadre de l'invention adopte un profil symétrique selon un plan de symétrie longitudinal.

Selon une autre caractéristique particulièrement avantageuse de l'invention, la grille de ventilation est réalisée ainsi que les lames ou panneaux adjacents formant la surface lambrissée, dans le même matériau plastique.

Selon un mode de réalisation préféré, ce matériau plastique est du PVC.

La conception d'une telle grille de ventilation a amené la demanderesse à concevoir un nouveau procédé de fabrication qui est remarquable en ce qu'il comprend les opérations suivantes :
- extrusion du corps en PVC non troué avec préformation d'une languette centrale,
- extrusion du capotage en PVC,
- perçage de la surface en retrait par poinçonnage,
- assemblage du capotage sur le corps.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif, un mode de réalisation d'une grille de ventilation pour surface lambrissée conforme à l'invention.

### BRÈVE DESCRIPTION DES DESSINS

La figure 1 est un dessin schématique d'une vue de dessus en perspective d'un mode de réalisation d'une grille de ventilation destinée à l'utilisation dans une surface lambrissée conforme à l'invention ;
La figure 2 est un dessin schématique d'une vue de dessous en perspective de la grille de ventilation de la figure 1 ;
La figure 3 est un dessin schématique d'une vue en coupe de la grille de ventilation en position entre deux panneaux à esthétique lambrissée ;
La figure 4 est un dessin schématique d'une vue de dessous en perspective de la grille en position entre deux panneaux à esthétique lambrissée ;
La figure 5 est un dessin schématique d'une vue de dessus en perspective de la grille en position entre deux panneaux à esthétique lambrissée.

### DESCRIPTION D'UN MODE PRÉFÉRÉ DE RÉALISATION

Selon le mode de réalisation illustré par l'ensemble des figures, la grille de ventilation référencée G dans son ensemble est un élément linéaire profilé en PVC adoptant une structure symétrique selon un plan de symétrie longitudinal.

Comme illustrée sur les dessins des figures 1 et 2, la grille de ventilation G est en deux parties :
- un corps 100 comprenant une surface 110 disposée en retrait située au-dessus sur la figure 1) qui est trouée d'orifices 111 pour laisser passer l'air, et
- un capotage 200 se plaçant devant (au-dessous sur la figure 1) la surface trouée 110.

Ladite surface en retrait 110 est préformée dans sa partie centrale d'une projection longitudinale perpendiculaire formant nervure 120 avec laquelle vient coopérer le capotage 200.

La face arrière du capotage 200 est préformée d'une projection longitudinale 210 formant nervure ménagée d'une rainure de façon à ce que les bords de la rainure se positionnent de part et d'autre de la languette 120 venant s'introduire dans ladite rainure 210 lors de l'installation du capotage 200 sur le corps 100.

Cette liaison entre le corps et le capotage autorise le réglage de la position du capotage selon la flèche F1. On comprend en regard du dessin de la figure 3 où l'air est symbolisé par les flèches F qu'un tel réglage de position permet le réglage de l'étranglement formé entre le capotage 200 et le corps 100. Les rebords du capot sont en outre repliés vers le corps afin de participer à l'effet esthétique recherché.

Comme illustré, ledit corps 100 adopte un profil symétrique s'évasant vers l'avant à partir de la surface en retrait trouée 110, le capotage 200 étant préformé d'une portion plane 220 d'occultation de largeur sensiblement égale à celle de la surface trouée 110. Il apparaît également que cette largeur correspond à celle des portions centrales planes des lames adjacentes.

Comme illustrée, la surface trouée 110 se prolonge de chaque côté par des portions latérales coplanaires 112 et 113 arrière non trouées venant prendre appui sur les faces arrière des bords des lames ou panneaux adjacents P1 et P2, le profil s'évasant vers l'avant de part et d'autre de la surface trouée 110 se prolongeant par des portions latérales avant 114 et 115 parallèles aux portions latérale arrière et venant prendre appui sur les surfaces avant des bords des lames ou panneaux adjacents P1 et P2.

Selon le mode de réalisation illustré, ladite grille G adopte sensiblement la même épaisseur que les lames ou panneaux auxquelles elle s'associe. La surface trouée 110 est sensiblement coplanaire avec les surfaces arrière des lames ou panneaux adjacents P1 et P2.

Comme illustrée, la portion plane d'occultation 220 est positionnée sensiblement de façon à être coplanaire avec la surface avant des lames ou panneaux adjacents P1 et P2 formant une surface lambrissée à ventiler.

La grille de ventilation G permet ainsi d'obtenir le résultat illustré par les dessins des figures 4 et 5, où la grille G est quasiment invisible tout en garantissant la fonction de ventilation avec des trous faisant communiquer l'avant et l'arrière de la surface lambrissée.

Ainsi, l'esthétique lambrissée est respectée et la présence d'une grille de ventilation ne constitue plus une zone plus sombre en discontinuité du reste du parement.

On comprend que la grille de ventilation pour surface lambrissée, qui vient d'être ci-dessus décrite et représentée, l'a été en vue d'une divulgation plutôt que d'une limitation. Bien entendu, divers aménagements, modifications et améliorations pourront être apportés à l'exemple ci-dessus, sans pour autant sortir du cadre de l'invention telle que définie par les revendications.

## Revendications

1. Surface lambrissée comprenant une grille de ventilation et des lames ou panneaux adjacents à la grille, la grille de ventilation (G) comprenant une lame trouée dont les bords sont préformés pour venir se fixer aux bords desdits lames ou panneaux adjacents (P1 et P2) formant la surface lambrissée, ladite surface lambrissée étant formée extérieurement par la succession des surfaces avant coplanaires desdits autres lames ou panneaux (P1 et P2),
**CARACTÉRISÉE PAR LE FAIT QUE** la grille comprend :
- un corps (100) comprenant une surface (110) disposée en retrait par rapport aux surfaces avant des lames ou panneaux, laquelle surface en retrait est trouée pour laisser passer l'air, et
- un capotage (200) disposé devant la surface trouée (110) avec une face avant positionnée sensiblement coplanaire avec les surfaces avant des lames ou panneaux.

2. Surface lambrissée selon la revendication 1, dans laquelle la grille de ventilation (G) est en deux parties, le capotage (200) venant se fixer sur le corps (100).

3. Surface lambrissée selon la revendication 2, dans laquelle ladite surface en retrait (110) est préformée d'une projection longitudinale perpendiculaire formant languette (120) avec laquelle vient coopérer le capotage (200).

4. Surface lambrissée selon la revendication 3, dans laquelle la face arrière du capotage (200) est préformée d'une projection longitudinale formant une nervure (210) qui est préformée d'une rainure dans laquelle vient s'introduire dans ladite languette (120).

5. Surface lambrissée selon la revendication 3, dans laquelle la liaison entre le corps (100) et le capotage (200) autorise le réglage de la position du capotage (200).

6. Surface lambrissée selon la revendication 1, dans laquelle ledit corps (100) adopte un profil s'évasant vers l'avant à partir de la surface en retrait trouée (110), le capotage (200) étant préformé d'une portion plane (220) de largeur sensiblement égale à celle de la surface trouée (110).

7. Surface lambrissée selon la revendication 6, dans laquelle la surface trouée (110) se prolonge de chaque côté par des portions latérales coplanaires (112, 113) arrière non trouées venant prendre appui sur les faces arrière des bords des lames ou panneaux adjacents (P1 et P2), le profil s'évasant vers l'avant de part et d'autre de la surface trouée se prolongeant par des portions latérales avant (114, 115) parallèles aux portions latérales arrière (112, 113) et venant prendre appui sur les faces avant des bords des lames ou panneaux adjacents (P1 et P2).

8. Surface lambrissée selon la revendication 3, dans laquelle ladite languette (120) est disposée au centre de ladite surface en retrait (110) laquelle est trouée de part et d'autre de ladite languette (120).

9. Surface lambrissée selon l'une quelconque des revendications 1 à 8, dans laquelle la grille de ventilation (G) est réalisée ainsi que les lames ou panneaux adjacents (P1 et P2) formant la surface lambrissée, dans le même matériau plastique.

10. Procédé de fabrication d'une grille de ventilation (G) d'une surface lambrissée selon l'une quelconque des revendications 1 à 8, **CARACTÉRISÉ PAR LE FAIT QU'**il comprend les opérations suivantes :
- extrusion du corps (100) en PVC non troué avec préformation d'une languette centrale,
- extrusion du capotage (200) en PVC,
- perçage de la surface en retrait (110) par poinçonnage,
- assemblage du capotage (200) sur le corps (100).

## Patentansprüche

1. Lamellierte Fläche, die ein Lüftungsgitter und an das Gitter angrenzende Lamellen oder Paneele umfasst, wobei das Lüftungsgitter (G) eine gelochte Lamelle umfasst, deren Ränder vorgeformt sind, um an den Rändern besagter angrenzender Lamellen oder Paneele (P1 und P2) befestigt zu werden, die die lamellierte Fläche bilden, wobei besagte lamellierte Fläche außen durch die Aufeinanderfolge von koplanaren Vorderflächen besagter anderer Lamellen oder Paneele (P1 und P2) gebildet wird,
**DADURCH GEKENNZEICHNET, DASS** das Gitter Folgendes umfasst:
- einen Körper (100), der eine Fläche (110) umfasst, die in Bezug auf die Vorderflächen der Lamellen oder Paneele zurückgesetzt angeordnet ist, wobei die zurückgesetzte Fläche gelocht ist, um Luft durchzulassen, und
- eine Verkleidung (200), die vor der gelochten Fläche (110) angeordnet ist, wobei eine Vorderseite im Wesentlichen koplanar mit den Vorderflächen der Lamellen oder Paneele ausgerichtet ist.

2. Lamellierte Fläche nach Anspruch 1, worin das Lüftungsgitter (G) aus zwei Teilen besteht, wobei die Verkleidung (200) auf dem Körper (100) befestigt wird.

3. Lamellierte Fläche nach Anspruch 2, worin besagte zurückgesetzte Fläche (110) mit einer länglichen senkrechten Auskragung vorgeformt ist, die eine Zunge (120) bildet, mit der die Verkleidung (200) zusammenwirkt.

4. Lamellierte Fläche nach Anspruch 3, worin die Rückseite der Verkleidung (200) mit einer länglichen Auskragung vorgeformt ist, die eine Rippe (210) bildet, die mit einer Nut vorgeformt ist, in die besagte Zunge (120) eingreift.

5. Lamellierte Fläche nach Anspruch 3, worin die Verbindung zwischen dem Körper (100) und der Verkleidung (200) die Regelung der Position der Verkleidung (200) ermöglicht.

6. Lamellierte Fläche nach Anspruch 1, worin besagter Körper (100) ein Profil annimmt, das sich von der zurückgesetzten, gelochten Fläche (110) aus nach vorne erweitert, wobei die Verkleidung (200) mit einem ebenen Abschnitt (220) vorgeformt ist, der eine Breite aufweist, die im Wesentlichen gleich der der gelochten Fläche (110) ist.

7. Lamellierte Fläche nach Anspruch 6, worin die gelochte Fläche (110) auf jeder Seite durch hintere koplanare, nicht gelochte seitliche Abschnitte (112, 113) verlängert wird, die sich auf den Rückseiten der Ränder der angrenzenden Lamellen oder Paneele (P1 und P2) abstützen, wobei sich das Profil auf beiden Seiten der gelochten Fläche, die mit vorderen seitlichen Abschnitten (114, 115), die parallel zu den hinteren seitlichen Abschnitten(112, 113) sind, verlängert wird, erweitert und sich auf den Vorderseiten der Ränder der angrenzenden Lamellen oder Paneele (P1 und P2) abstützt.

8. Lamellierte Fläche nach Anspruch 3, worin besagte Zunge (120) in der Mitte der besagten zurückgesetzten Fläche (110), die auf beiden Seiten der besagten Zunge (120) gelocht ist, angeordnet ist.

9. Lamellierte Fläche nach einem der Ansprüche 1 bis 8, worin das Lüftungsgitter (G) genauso wie die angrenzenden Lamellen oder Paneele (P1 und P2), die die lamellierte Fläche bilden, in demselben Kunststoffmaterial ausgeführt ist.

10. Verfahren der Herstellung eines Lüftungsgitters(G) einer lamellierten Fläche nach einem der Ansprüche 1 bis 8, **DADURCH GEKENNZEICHNET, DASS** es die folgenden Abläufe umfasst:
- Extrusion des nicht gelochten Körpers (100) aus PVC mit Vorformung einer mittigen Zunge,
- Extrusion der Verkleidung (200) aus PVC,
- Bohrung der zurückgesetzten Fläche (110) durch Stanzen,
- Montage der Verkleidung (200) auf dem Körper (100) .

## Claims

1. A panelled surface comprising a ventilation screen and blades or panels adjacent to the screen, the ventilation screen (G) comprising a perforated blade the edges of which are preformed to be fixed to the edges of said adjacent blades or panels (P1 and P2) forming the panelled surface, said panelled surface being formed externally by the succession of front coplanar surfaces of said other blades or panels (P1 and P2),
**CHARACTERIZED BY** the screen comprising:
- a body (100) comprising a surface (110) arranged recessed with respect to the front surfaces of the blades or panels, which recessed surface is perforated to allow air to pass, and
- a cowling (200) arranged in front of the perforated surface (110) with a front face positioned substantially coplanar with the front surfaces of the blades or panels.

2. The panelled surface according to claim 1, wherein the ventilation screen (G) is in two parts, the cowling (200) being secured to the body (100).

3. The panelled surface according to claim 2, wherein said recessed surface (110) is preformed with a perpendicular longitudinal projection forming a tongue (120) with which the cowling (200) cooperates.

4. The panelled surface according to claim 3, wherein the rear face of the cowling (200) is preformed with a longitudinal projection forming a rib (210) which is preformed with a groove into which said tongue (120) is inserted.

5. The panelled surface according to claim 3, wherein the connection between the body (100) and the cowling (200) allows the position of the cowling (200) to be adjusted.

6. The panelled surface according to claim 1, wherein said body (100) adopts a profile flaring forwardly from the recessed perforated surface (110), the cowling (200) being preformed with a planar portion (220) with a width substantially equal to that of the perforated surface (110).

7. The panelled surface according to claim 6, wherein the perforated surface (110) is extended on each side by unperforated rear coplanar lateral portions (112, 113) bearing against the rear faces of the edges of the adjacent blades or panels (P1 and P2), the profile flaring towards the front on either side of the perforated surface being extended by front lateral portions (114, 115) parallel to the rear lateral portions (112, 113) and bearing against the front faces of the edges of the adjacent blades or panels (P1 and P2).

8. The panelled surface according to claim 3, wherein said tongue (120) is disposed at the centre of said recessed surface (110) which is perforated on either side of said tongue (120).

9. The panelled surface according to any one of claims 1 to 8, wherein the ventilation screen (G) is made, as well as the adjacent blades or panels (P1 and P2) forming the panelled surface, of the same plastic material.

10. A method for manufacturing a ventilation screen (G) of a panelled surface according to any one of claims 1 to 8, **CHARACTERIZED IN THAT** it comprises the following operations:
- extruding the non-perforated PVC body (100) with preforming of a central tongue,
- extruding the PVC cowling (200),
- piercing the recessed surface (110) by punching,
- assembling the cowling (200) on the body (100).
